# DEMANDE DE BREVET EUROPEEN

(11) **EP 0 082 448 A1**
(43) Date de publication de la demande: **29.06.1983**
(21) Numéro de dépôt: 82111508.6
(22) Date de dépôt: 13.03.1980
(51) Int. Cl.: B65D 5/36

(54) **Boîte**

(30) Priorité: 16.03.1979 BE 194070
(62) Demande divisionnaire de: 80200235.2
(71) Demandeur: Torrenteras, Antonio Esteban, Bruxelles (BE); Esteban Torrenteras, Angel, Bruxelles (BE)
(72) Inventeur: Torrenteras, Antonio Esteban, Bruxelles (BE); Esteban Torrenteras, Angel, Bruxelles (BE)
(74) Mandataire: Thirion, Robert

(57) **Abrégé**

Boite à fond (4) quadrangulaire dont les éléments de fond (2à 2"') se rabattent sur les parois latérales (3 à 3"'), à l'intérieur de ces dernières, quand la boite est en position pliée, ces éléments (2 à 2"') étant découpés de telle sorte que, quand la boite est pliée, deux parois latérales (3" et 3"') se joignant suivant une arête (6) contenue dans le plan passant par une diagonale (5) du fond puissent être directement en contact, dans leurs zones (7' et 7"), au voisinage de cette arête (6).

## Description

La présente invention a peur objet une boîte à fond quadrangulaire destinée à être ouverte mécaniquement, en particulier soit dans un appareil pour mettre automatiquement en boîte des objets cylindriques faisant l'objet de la demande de brevet européen N° 80 20 0236.0, soit à l'aide du dispositif pour l'ouverture automatique de boîtes suivant la demande de brevet européen N° 80 20 0235.2. Cette boîte est du type dont le flan est découpé pour que la boîte, notamment en position de stockage et de transport, puisse être repliée de manière à ce que les éléments constituant son fond soient rabattus sur les parois latérales, entre et à l'intérieur de ces dernières, lorsqu' elles sont rapprochées, les unes des autres et deux à deux, par rapport à un plan perpendiculaire au fond de la boîte et passant par une diagonale de ce dernier.

Des boîtes de ce type sont bien connues, notamment suivant le brevet US N° 4.126.266, et l'on sait qu' elles ne peuvent être amenées de leur état replié à leur état déplié d'utilisation que par au moins une opération manuelle consistant à exercer des pressions opposées sur les arêtes des parois latérales situées dans le plan perpendiculaire passant par la diagonale précitée.

Il n'est pas possible d'ouvrir et de former de telles boîtes, de manière automatique,dans des appareils pour la mise en boîte automatique mettant par exemple en oeuvre des moyens transférant les boîtes repliées d'un magasin vers leur lieu d'utilisation en position ouverte et qui sont agencés pour pincer les boîtes une à une et les faire progresser de ce magasin vers ce lieu d'utilisation tout en assurant, pendant ce transfert, l'ouverture et la formation des boîtes. En effet, pendant leur progression et peur assurer et contrôler cette dernière, les boîtes sont constamment pincées entre lesdits moyens et leurs éléments de fond, qui sont repliés entre les parois latérales et s'étendent sur la totalité de la dimension de ces parois latérales prise suivant la direction de progression susdite, sont partiellement bloqués dans la partie pincée de la boîte et ne peuvent se déployer pour permettre l'ouverture et la formation correctes des boîtes. Dès que le pincement des boîtes cesse, ces dernières sont libres et plus rien ne peut agir sur elles, si ce n'est une action manuelle, pour assurer leur ouverture et leur formation complètes.

L'invention a pour but de procurer une boîte, du type susdit, pouvant être parfaitement ouverte et formée d'une manière entièrement automatique et au cours de son transfert d'un magasin où les boîtes sont stockées en position repliée vers un lieu d'utilisation où elle doit être en position ouverte et formée, ce transfert s'effectuant notamment grâce à des moyens de pinçage de la boîte agissant pendant toute la durée du transfert.

A cet effet, suivant l'invention, les éléments constituant le fond sont découpés de telle sorte que, lorsque la boîte est en position pliée, deux parois latérales se joignant suivant une arête contenue dans le plan passant par la diagonale précitée puissent être directement en contact au voisinage de cette arête.

D'autres détails et particularités de l'invention ressortiront de la description des dessins annexés au présent mémoire et qui représentent, à titre d' exemple non limitatif, une forme.de réalisation particulière de la boîte suivant l'invention.
La figure 1 est une vue en plan du flan de la boîte suivant l'invention.
La figure 2 est une vue en plan de la boîte en position partiellement repliée.
Les figures 3 et 4 sont respectivement des vues en plan et en perspective de la boîte en position ouverte.
Les figures 5 et 6 sont des vues en plan illustrant l'ouverture de la boîte, par un dispositif d'ouverture automatique de boîtes, à deux stades différents d'ouverture.

Dans les différentes figures, les mêmes notations de référence désignent des éléments identiques.

La boîte suivant l'invention et représentée aux dessins est une boîte à fond rectangulaire dont le flan 1 est découpé pour que la boîte puisse être repliée de manière à ce que les éléments 2, 2', 2" et 2"' constituant le fond 4 puissent se rabattre sur les parois latérales 3, 3', 3" et 3"' à l'intérieur de ces dernières lorsque les parois latérales sont rapprochées deux à deux, c'est-à-dire les parois 3 - 3' et 3" - 3"', par rapport à un plan perpendiculaire au fond et passant par une diagonale 5 (figure 3) de ce dernier. Les éléments constituant le fond 4 sont découpés de telle sorte que, lorsque la boîte est en position pliée, les deux parois latérales 3" et 3"' se joignant suivant une arête 6 contenue dans le plan passant par la diagonale 5 puissent être directement en contact dans leurs zones 7' et 7" au voisinage de cette arête 6. Le flan 1 qui constitue la boîte comprend une bande rectangulaire 8, de largeur constante, destinée à former les parois latérales 3 à 3"' de la boîte et composée par cinq quadrilatères 3 à 3"' et 9 délimités par les extrémités 10 et 11 de la bande et par quatre lignes de pliage 12 à 12''', parallèles à ces extrémités 10 et 11, délimitant successivement les quatre parois latérales de la boîte, le quadrilatère 9, situé à l'extrémité 10 de la bande, étant destiné à être rabattu et collé sur le quadrilatère 3 situé à l'autre extrémité 11 de la bande. Le flan comprend également les quatre éléments 2 à 2"', destinés à constituer le fond 4 de la boîte et découpés d'une manière connue en soi, qui sont réparties le long du bord 13 de la bande rectangulaire 8 susdite, avec lignes de pliage 14 à 14"' suivant ce bord, de manière à être disposés chacun en regard d'un des quatre quadrilatères 3 à 3"' destinés à former les parois latérales de la boîte. Suivant l'invention, les éléments 2" et 2"' contigus, situés de part et d'autre de la ligne de pliage 12" qui formera l'arête 6 précitée, présentent une découpe 15 délimitée, dans chacun de ces éléments 2" et 2"' et à partir de la ligne de pliage 12", par le bord 13 de la bande rectangulaire 8 et par un segment 16 de ligne oblique s'étendant, en s'écartant de la bande 8, vers le prolongement de la ligne de pliage 12" et s'arrêtant à une distance telle du prolongement de cette ligne de pliage 12" que les éléments de fond 2" et 2"' ne soient pas pincés entre les zones 7' et 7" des parois latérales 3" et 3"', au voisinage de la ligne de pliage 12" correspondant à l'arête 6, quand la boîte est en position repliée. Cette découpe 15 est destinée à rendre le fond 4 de la boîte libre de se déployer pendant l'ouverture mécanique de la boîte et laisse subsister dans le fond 4 de cette dernière, lorsqu'elle est en position ouverte, une ouverture 17 dont les dimensions sont inférieures à celles d'un des objets à emballer dans la boîte.

Aux figures 5 et 6, qui illustrent l'ouverture automatique d'une boîte transférée d'un magasin 18 où les boîtes sont stockées en position repliée vers un poste 19 où les boîtes doivent être ouvertes pour leur remplissage,avec ouverture de la boîte pendant ce transfert, on constate, d'une part (figure 5) que le fond 4 de la boîte peut commencer à se déployer alors que les parois latérales 3" et 3"' sont pincées entre les moyens de transfert, à savoir un guide fixe 20 et un cylindre d'entraînement 21 et, d'autre part, (figure 6) que la boîte est ouverte et formée avec son fond complètement déployé alors que les parois latérales 3" et 3"' sont toujours pincées et guidées entre les moyens 20 et 21 et entraînées par le cylindre d'entraînement 21, ce qui permet d'assurer une ouverture mécanique de boîtes parfaitement fiable. Il doit être entendu que l'invention n'est nullement limitée à la forme de réalisation décrite et que bien des modifications peuvent être apportées à cette dernière sans sortir du cadre du présent brevet.

## Revendications

1. Boîte à fond (4) quadrangulaire dont le flan (1) est découpé pour que la boîte puisse être repliée de manière à ce que les éléments (2 à 2''') constituant le fond puissent se rabattre sur les parois latérales (3 à 3"'), à l'intérieur de ces dernières, lorsque ces parois latérales sont rapprochées deux à deux par rapport à un plan perpendiculaire au fond (4) et passant par une diagonale (5) de ce dernier, ladite boîte étant caractérisée en ce que les éléments (2 à 2"') constituant le fond sont découpés de telle sorte que, lorsque la boîte est en position pliée, deux parois latérales (3" et 3"') se joignant suivant une arête (6) contenue dans le plan passant par la diagonale précitée puissent être directement en contact au voisinage de cette arête (6).

2. Boîte suivant la revendication 1, caractérisée en ce que le flan (1) qui la constitue comprend une bande rectangulaire (8), de larqeur constante, destinée à former les parois latérales (3 5 3'''; de la boîte et composée par cinq quadrilatères (3 à 3"' et 9) délimités par les extrémités (10 et 11) de la bande et par quatre lignes de pliage (12 à 12"'), parallèles à ces extrémités (10 et 11), délimitant successivement les quatre parois latérales (3 à 3"' ) de la boîte, le cinquième quadrilatère (9), situé à une des extrémités (10,11) de la bande (8), étant destiné à être rabattu et collé sur le quadrilatère situé à l'autre extrémité de la bande, le flan (1) comprenant également quatre éléments (2 à 2"' ), destinés à constituer le fond (4) de la boîte et découpés d'une manière connue en soi, qui sont répartis le long d'un des bords (13) de la bande (8), avec lignes de pliage (14 à 14"') suivant ce bord, de manière à être disposés chacun en regard d'un des quatre quadrilatères destinés à former les parois latérales (3 à 3"') de la boîte, deux desdits éléments (2" et 2''') contigus, situés de part et d'autre d'une des deux lignes de pliage (12") qui formeront les extrémités de la boîte en position repliée par rapprochement deux à deux des parois latérales (3 à 3"') par rapport au plan susdit passant par la diagonale (5), présentant une découpe (15) délimitée dans chacun des éléments (2" et 2"'), à partir de la ligne de pliage (12"), par le bord (13) de la bande (8) et par un segment de ligne oblique (16) s'étendant, en s'écartant de la bande (8), vers le prolongement de la ligne de pliage (12") et s'arrêtant à distance dudit prolongement afin que ces éléments de fond (2" et 2''') ne soient pas pincés entre les parois latérales (3" et 3"') de la boîte repliée, au voisinage de la ligne de pliage (12") formant une des extrémités de la boîte.
